# EUROPÄISCHE PATENTSCHRIFT

(11) **EP 1 655 811 B1**
(45) Veröffentlichungstag und Bekanntmachung des Hinweises auf die Patenterteilung: **14.11.2007**
(21) Anmeldenummer: 05019208.7
(22) Anmeldetag: 05.09.2005
(51) Int. Cl.: H01R 13/646, H01R 13/627

(54) **Steckverbinder und Gegenstecker**
Connector and mating connector
Connecteur et connecteur complémentaire

(30) Priorität: 05.11.2004 DE 102004054022
(43) Veröffentlichungstag der Anmeldung: 10.05.2006
(73) Patentinhaber: IMS Connector Systems GmbH, 79843 Löffingen (DE)
(72) Erfinder: Sattele, Fred, 79843 Löffingen-Unadingen (DE); Baumgärtner, Roland, 79848 Bonndorf-Wellendingen (DE)
(74) Vertreter: Patentanwälte Westphal, Mussgnug & Partner

(56) Entgegenhaltungen:
- EP-B- 1 222 717
- DE-A1- 4 439 852
- US-A1- 2003 027 435
- US-B1- 6 769 926

## Beschreibung

Die Erfindung betrifft einen koaxialen Steckverbinder und einen zugehörigen Gegenstecker gemäß dem Obergebriff des Patentanspruches 1.

Eine solche Steckverbinder-Gegenstecker-Kombination ist beispielsweise aus der EP 1 222 717 B1 bekannt. Bei dem bekannten Steckverbinder wird in den Gegenstecker eine radiale Kraft mittels einer in radialer Richtung vorgespannten Spannhülse eingeleitet. Diese eingeleitete Radialkraft wird durch eine umlaufende und zur Längsachse des Gegensteckers geneigte Spannfläche in eine axiale Kraftkomponente umgeleitet. Die bekannte Steckverbinder-Gegenstecker-Kombination erfordert demnach immer eine zur Längsachse des Gegensteckers geneigte Spannfläche, um die zunächst radial eingeleitet Kraft in eine Axialkraftkomponente umzuleiten.

Der Erfindung liegt die Aufgabe zugrunde, einen Steckverbinder der genannten Art zu schaffen, mit dem eine Außenleiterkontaktfläche des Gegensteckers axial gegen eine Außenleiterkontaktfläche des Steckverbinders spannbar ist, unabhängig von der Ausbildung der Spannfläche, also auch bei einer senkrecht zur Längsachse des Gegensteckers verlaufenden Spannfläche.

Diese Aufgabe wird durch die Merkmale des Patentanspruchs 1 gelöst.

Vorteilhafte Ausgestaltungen der Erfindung sind in den Unteransprüchen angegeben.

Der Erfindung liegt der Gedanke zugrunde, die Axialkraftkomponente direkt von der Spannhülse in die Spannfläche des Gegensteckers einzuleiten und nicht erst eine Radialkraft einzuleiten, die dann an der Spannfläche in eine Axialkraftkomponente umgeleitet werden muss.

Da die Axialkraftkomponente direkt, dass heißt durch die Form der Spannhülse bedingt, durch die Spannhülse selbst, in die Spannfläche eingeleitet wird, erübrigt sich eine Kraftumleitung an der Spannfläche, wodurch die Spannfläche bei Bedarf senkrecht zur Längsachse des Gegensteckers verlaufen kann. Aufgrund der Erfindung ist es nicht mehr notwendig, die Spannfläche zur Längsachse des Gegensteckers geneigt auszubilden.

In Ausgestaltung der Erfindung ist mit Vorteil vorgesehen, dass von der Spannhülse auch eine Radialkraftkomponente direkt, dass heißt unmittelbar durch die Spannhülse, in eine Kompensationsfläche des Gegensteckers eingeleitet wird. Hierdurch werden sämtliche auf den Gegenstecker wirkende Radialkraftkomponenten kompensiert, so dass selbst bei geneigter Ausbildung der Spannfläche lediglich eine Axialkraftkomponente in diese eingeleitet wird.

Gemäß einer bevorzugten Ausführungsform erfolgt die Einleitung der Axialkraftkomponente von der Spannhülse in die Spannfläche erst durch Verschieben der Schiebehülse in die Arbeitsstellung. Dies bedeutet, dass nicht automatisch eine Axialkraftkomponente von der Spannhülse auf die Spannfläche übertragen wird, nachdem der Steckverbinder und der Gegenstecker zusammengefügt wurden. Hierzu muss zunächst die Schiebehülse in eine Arbeitsstellung verfahren werden, in der dann eine radiale Kraft auf die Spannhülse ausgeübt wird. Hierdurch wird das freie Ende der Spannhülse axial in Richtung Spannfläche gedrückt, wodurch direkt eine Axialkraftkomponente von der Spannhülse in den Gegenstecker eingeleitet wird. Dabei ist gemäß einer vorteilhaften Ausgestaltung der Erfindung vorgesehen, dass die Spannhülse nach dem Zusammenführen von Steckverbinder und Gegenstecker zunächst von der Spannfläche beabstandet ist und erst durch Verschieben der Schiebehülse in die Arbeitstellung in Richtung Spannfläche verschoben und gegen die Spannfläche in axialer Richtung gespannt wird.

In Weiterbildung der Erfindung ist mit Vorteil vorgesehen, dass auch die Einleitung der Radialkraftkomponente in die Kompensationsfläche erst durch Verschieben der Schiebehülse in die Arbeitsstellung erfolgt. Dabei ist die Spannhülse zunächst von der Kompensationsfläche beabstandet und wird erst durch Verschieben der Schiebehülse in die Arbeitsstellung radial gegen die Kompensationsfläche verschoben.

Selbstverständlich ist es auch denkbar, dass die Spannhülse bereits derart in radialer Richtung vorgespannt ist, dass eine Radialkraftkomponente bereits direkt in die Kompensationsfläche des Gegenstücks eingeleitet wird, wenn sich die Schiebehülse noch in einer Bereitschaftsstellung befindet und noch nicht in die Arbeitsstellung verschoben wurde.

Gemäß einer bevorzugten Ausführungsvariante verläuft die Spannfläche senkrecht zur Längsachse des Gegensteckers. In Ausgestaltung der Erfindung ist mit Vorteil vorgesehen, dass die Spannfläche an einer außenseitig radial hervorstehenden Rippe des Gegensteckers und/oder einer radial nach innen weisenden Ausnehmung des Gegensteckers vorgesehen ist. Dabei ist es von Vorteil, wenn die Spannfläche und/oder die Kompensationsfläche um den Gegenstecker umlaufend ausgebildet ist.

Gemäß einer vorteilhaften Ausgestaltung der Erfindung ist die Spannhülse derart ausgeformt, dass sie sich von dem Steckverbinder bzw. von der stirnseitigen Öffnung des Steckverbinders in axialer Richtung an der Spannfläche des Gegensteckers vorbei erstreckt, wobei der Endbereich in Richtung Spannfläche abgewinkelt bzw. zurückgebogen ist. Dabei verläuft der Endbereich der Spannhülse insbesondere in einem spitzen Winkel zur Längsachse des Gegensteckers. Um die Spannwirkung in axialer Richtung zu verbessern, ist mit Vorteil vorgesehen, dass die Spannhülse einen sich radial nach außen aufweitenden Bereich aufweist, welcher vorzugsweise unmittelbar benachbart zum abgebogenen Endbereich angeordnet ist.

Um eine radiale Bewegung der Spannhülse zu ermöglichen, ist die Spannhülse mit axial verlaufenden Schlitzen versehen, wodurch Rastzungen gebildet werden. Dabei sind die Rastzungen an einem Ende durch einen umlaufenden Ringabschnitt miteinander verbunden. Alternativ besteht die Spannhülse aus voneinander beanstandeten, über den Umfang des Steckverbinders verteilten, sich in axialer Richtung erstreckenden, Spannfedern.

Es ist mit Vorteil vorgesehen, dass die Schiebehülse die Spannhülse auch in einer Bereitschaftsstellung umgreift, in welcher die Spannhülse keine Axialkraft in die Spannfläche einleitet. Die Schiebehülse kann also axial zwischen einer Bereitschaftsstellung und einer Arbeitsstellung verfahren werden. I.d.R. ist die Schiebehülse derart ausgebildet, dass bereits in der Bereitschaftsstellung eine, wenn auch geringe, Radialkraft auf die Spannhülse ausgeübt wird. Die von der Schiebehülse in die Spannhülse eingeleitete Radialkraft ist jedoch erst in der Arbeitsstellung ausreichend groß, damit von der Spannhülse eine Axialkraftkomponente in die Spannfläche des Gegensteckers eingeleitet wird.

Selbstverständlich kann die Schiebehülse auch derart ausgebildet sein, dass von der Schiebehülse in der Bereitschaftsstellung keine Kraft auf die Spannhülse ausgeübt wird.

Es ist von Vorteil, wenn die Spannhülse mit ihrem radial äußersten, insbesondere stirnseitigen, Bereich in einer Ausnehmung am Innenumfang des Schiebeumfangs aufgenommen ist. Mit Vorteil weist die Ausnehmung einen sich radial verjüngenden Axialabschnitt auf, so dass die Schiebehülse erleichtert von der Bereitschaftsstellung axial in die Arbeitsstellung verfahrbar ist.

Ein Ausführungsbeispiel der Erfindung wird nachfolgend anhand der Zeichnungen näher erläutert.

Dabei zeigen:
- Figur 1: einen Schnitt durch einen erfindungsgemäßen Steckverbinder sowie einen Schnitt durch einen von dem Steckverbinder getrennten Gegenstecker,
- Figur 2: einen Schnitt durch den Steckverbinder mit aufgestecktem Gegenstecker mit einer Schiebehülse in Bereitschaftsstellung,
- Figur 3: einen Schnitt durch den Steckverbinder mit aufgestecktem Gegenstecker mit der Schiebehülse in Arbeitsstellung und
- Figur 4: eine schematische Vergrößerung eines Details aus Figur 3.

Auf der linken Seite der Figur 1 ist ein Steckverbinder 1 dargestellt. Der koaxiale Steckverbinder 1 weist ein Gehäuse 2 auf, das an seiner Stirnseite offen ist und von einem Kanal 3 durchsetzt ist. Ein Innenleiterkontakt 4 ist in Kanal 3 angeordnet und mittels eines hülsenförmigen Isolators 5 gegenüber dem Steckgehäuse 2 isoliert. Das Steckgehäuse 2 bildet einen Außenleiter und weist stirnseitig in der Öffnung eine ringförmige, umlaufende Außenleiterkontaktfläche 6 auf. Die isolierende Hülse 5 ist stirnseitig bündig mit dieser Außenseiterkontaktfläche 6.

Innerhalb der stirnseitigen Öffnung des Steckverbinders 1 ist eine in axialer Richtung hervorstehende Spannhülse 8 befestigt, die radial in die Öffnung 7 verpresst ist. Die Spannhülse 8 ist mit axialen Schlitzen 10 versehen, wodurch mehrere federelastische Rastzungen 9 gebildet sind.

Um die Spannhülse 8 herum ist eine Schiebehülse 11 angeordnet, welche in axialer Richtung begrenzt axial verschiebbar ist. In den Figuren 1 und 2 befindet sich die Schiebehülse 11 in einer Bereitschaftsstellung, in der sie auf die Rastzungen 9 keine Kraft ausübt.

Die Rastzungen 9 verlaufen ausgehend von einem umfänglich geschlossenen Bereich axial und parallel zur Längsachse A des Steckverbinders 1. Hieran schließt sich ein schräg, radial nach außen erweiternder Bereich 12 an. Wie in Figur 2 zu erkennen ist, sind die Rastzungen 9 mit dem sich verbreiternden Bereich 12 an einer Spannfläche 13 eines Gegensteckers 14 in axialer Richtung vorbeigeführt. Unmittelbar an den sich radial nach außen verbreiternden Bereich 12 der Rastzungen 9 schließt sich ein in Richtung stirnseitige Öffnung 7 abgewinkelter Bereich 15 der Rastzungen 9 an. Mit diesem abgewinkelten Bereich 15 werden die Rastzungen 9 wieder axial in Richtung Spannfläche 13 sowie radial in Richtung Längsachse A des Gegensteckers 14 zurückgeführt. Wie zu erkennen ist, ist das letzte Endstück der Rastzungen 9 nochmals umgebogen und verläuft radial nach außen, um eine vergrößere Auflagefläche auf der Spannfläche 13 zu bilden.

Der Gegenstecker 14 besitzt einen Außenleiter in der Form eines im Wesentlichen zylindrischen Gehäuses 16. Stirnseitig weist das Gehäuse 16 ein ringförmige, umlaufende Außenleiterkontaktfläche 17 auf. In einem durchgehenden Kanal 18 dieses Gehäuses 16 befindet sich ein Isolator 20, in dem ein Leiter 19 angeordnet ist. Stirnseitig in Leiter 19 ist eine Buchse 21 zur Aufnahme des axial in Richtung Gegenstecker vorstehenden Innenleiterkontakts 4 des Steckverbinders 1 vorgesehen.

In dem gezeigten Ausführungsbeispiel ist die Spannfläche 13 an einer außenseitig radial hervorstehenden Rippe 22 des Gegensteckers 14 angeordnet, wobei die Spannfläche 13 orthogonal zur Längsachse A des Gegensteckers 14 verläuft.

In Figur 2 ist der Gegenstecker 14 auf den Steckverbinder 1 aufgesteckt. Hierzu wurde der Gegenstecker 14 mit seinem vorderen Ende in die Spannhülse 8 in axialer Richtung eingeschoben, bis sich die beiden Kontaktflächen 6 und 17 berühren. Die Spannhülse 8 wird bei dem Aufsteckvorgang im gezeigte Ausführungsbeispiel kurzzeitig federelastisch in radialer Richtung gedehnt. Diese ist jedoch nicht notwendiger Weise der Fall. Der Abstand der Rastungen 9 zueinander kann derart bemessen sein, dass der Gegenstecker 14 in die in Figur 2 dargestellte Position verfahren werden kann, ohne dass die Rastzungen 9 radial aufgeweitet werden müssen. Wie erwähnt, befindet sich die Schiebehülse 11 in Figur 2 in der Bereitschaftsstellung, in der sie sämtliche Rastzungen 9 umgreift. Die Rastzungen 9 sind mit ihren radial äußersten, stirnseitigen Bereichen in einer umlaufenden Ausnehmung 24 am Innenumfang 25 der Schiebehülse 11 aufgenommen. Die Ausnehmung 24 ist derart dimensioniert, dass von der Schiebehülse 11 keine radiale Kraft auf die Spannhülse 8 ausgeübt wird. Die Ausnehmung 24 weist einen sich in radialer Richtung verengenden Axialabschnitt 26 auf. In der Figur 2 gezeigten Bereitschaftsstellung liegen die Rastzungen 9 weder an der Spannfläche 13, noch an einer parallel zur Längsachse A des Gegensteckers 14 verlaufenden Kompensationsfläche 27 des Gegensteckers 14 an. Es wird demnach keine Kraft von den Rastzungen 9 auf den Gegenstecker 14 ausgeübt.

In Figur 3 ist die Schiebehülse 11 in einer Arbeitsstellung gezeigt. Hierzu wurde die Schiebehülse 11 von der in Figur 2 dargestellten, zurückgezogenen Bereitschaftsstellung axial in Richtung Gegenstecker 14 verschoben. Die Axialbewegung wird durch eine endseitig an der Schiebehülse 11 vorgesehene, umlaufende und nach innen weisende Kante 28 begrenzt, die an einer radial nach außen stehenden Gegenfläche 29 des Steckgehäuses 2 zur Anlage kommt.

Bei der Axialbewegung der Schiebehülse wird der Axialabschnitt 26 entlang des sich radial verbreitenden Axialabschnittes 12 der Rastzungen 9 verschoben, bis der radial äußerste Bereich der Rastzungen 9 am parallel zur Längsachse A verlaufenden Innenumfang 25 der Schiebehülse zur Anlage kommt. Hierdurch wird durch die Rastzungen 9 eine Radialkraft F_{R} aufgebracht, die in den Federzungen 9 eine Axialkraftkomponente Fₐ erzeugt, die direkt, also unmittelbar, in die Spannfläche 13 des Gegensteckers 14 eingeleitet wird. Wie in Figur 3 zu erkennen ist, verformen sich die Rastzungen 9 in der Arbeitsstellung der Schiebehülse 11 derart, dass der ursprünglich knickförmige Verlauf der Rastzungen nahezu geglättet wird.

In Figur 4 ist der Kraftverlauf der in Figur 3 dargestellten Arbeitsstellung schematisch anhand einer Rastzunge 9 dargestellt. Wie erläutert wird durch die Schiebehülse 11 in der Arbeitstellung eine Radialkraft F_{R} in die Rastzungen 9 eingeleitet. Hierdurch entstehen bereits in den Rastzungen 9 einen Axialkraftkomponente Fₐ und eine Radialkraftkomponente Fᵣ. Die Axialkraftkomponente Fₐ wird direkt von den freien Enden der Rastzungen 9 in die senkrecht zur Längsachse A des Gegensteckers 14 verlaufende Spannfläche 13 eingeleitet und erzeugt dort eine Gegenkraft F_{a'}. Die Radialkraftkomponente Fᵣ wird direkt von den freien Enden der Rastzungen 9 in eine, um den Gegenstecker 14 umlaufende und parallel zur Längsachse A des Gegensteckers verlaufende, Kompensationsfläche 27 eingeleitet und erzeugt dort eine Gegenkraft bzw. Kompensationskraft F_{r'}. Im Gegensatz zu der in Figur 4 schematisch dargestellten Ausführung können die freien Enden der Rastzungen 9 selbstverständlich auch flächig an der Spannfläche und/oder der Kompensationsfläche 27 anliegen.

Dadurch, dass sämtliche Radialkraftkomponenten Fᵣ an der Kompensationsfläche 27 kompensiert werden, wird in die Spannfläche 13 nur eine Axialkraftkomponente Fₐ eingeleitet, auch wenn die Spannfläche 13 im Bezug auf die Längsachse A des Gegensteckers 14 geneigt ausgebildet sein sollte.

### Bezugszeichenliste

- 1: Steckverbinder
- 2: Steckgehäuse
- 3: Kanal
- 4: Innenleiterkontakt
- 5: Isolator
- 6: Außenflächenkontaktfläche
- 7: stirnseitige Gehäuseöffnung
- 8: Spannhülse
- 9: Rastzungen
- 10: axiale Schlitze
- 11: Schiebehülse
- 12: radial nach außen geweiteter Abschnitt der Rastzungen
- 13: Spannfläche
- 14: Gegenstecker
- 15: abgewinkelter bzw. abgebogener Bereich der Rastzungen
- 16: Gehäuse
- 17: Außenleiterkontaktfläche
- 18: Kanal
- 19: Leiter
- 20: Isolator
- 21: Buchse
- 22: Rippe
- 23: vorderes Ende
- 24: Ausnehmung
- 25: Innenumfang
- 26: sich radial verengender Axialabschnitt der Ausnehmen 24
- 27: Kompensationsfläche
- 28: Kante
- 29: Gegenfläche

- F_{R}: Radialkraft

- Fₐ: Axialkraftkomponente
- F_{a'}: Gegenkraft zur Axialkraftkomponente

- Fᵣ: Radialkraftkomponente
- F_{r'}: Gegenkraft zur Radialkraftkomponente

- A: Längsachse

## Patentansprüche

1. Kombination aus koaxialem Steckverbinder (1) und Gegenstecker (14), wobei der Steckverbinder ein Steckgehäuse (2) aufweist, das an seiner Stirnseite zum Aufstecken des Gegensteckers offen ist und das von einem Kanal (3) durchsetzt ist, in dem ein Innenleiterkontakt (4) isoliert angeordnet ist, mit einer Spannhülse (8) und einer axial verschiebbaren Schiebehülse (11) zum mechanischen Verbinden des Steckergehäuses mit dem Gegenstecker, wobei die Schiebehülse die Spannhülse in einer Arbeitsstellung umgreift und auf diese in der Arbeitsstellung eine radial nach innen gerichtete Kraft ausübt, und wobei die Spannhülse an einer Spannfläche (13) an dem Gegenstecker zur Anlage bringbar ist, und wobei eine Außenleiterkontaktfläche (17) des Gegensteckers (14) axial gegen eine Außenleiterkontaktfläche (6) des Steckverbinders (1) spannbar ist,
**dadurch gekennzeichnet, dass** die radial von der Schiebehülse (11) in der Arbeitsstellung auf die Spannhülse (8) eingeleitete Kraft (F_{R}) durch die Spannhülse (8) in eine Axialkraftkomponente (Fₐ) umgeleitet wird, die direkt von der Spannhülse (8) in die senkrecht zur Längsachse A des Gegensteckers (14) verlaufende Spannfläche (13) eingeleitet wird.

2. Kombination nach Anspruch 1,
**dadurch gekennzeichnet, dass** von der Spannhülse (8) eine Radialkraftkomponente (Fᵣ) direkt in eine Kompensationsfläche (27) des Gegensteckers (15) eingeleitet wird.

3. Kombination nach einem der vorhergehenden Ansprüche,
**dadurch gekennzeichnet, dass** die Einleitung der Axialkraftkomponente (Fₐ) von der Spannhülse (9) in die Spannfläche (13) und/oder die Einleitung der Radialkraftkomponente (Fᵣ) in die Kompensationsfläche erst durch Verschieben der Schiebehülse in die Arbeitsstellung erfolgt.

4. Kombination nach einem der vorhergehenden Ansprüche,
**dadurch gekennzeichnet, dass** die Spannhülse (9) erst durch Verschieben der Schiebehülse (11) in die Arbeitsstellung an der Spannfläche (13) zur Anlage bringbar ist.

5. Kombination nach einem der vorhergehenden Ansprüche 2-4,
**dadurch gekennzeichnet, dass** die Kompensationsfläche (27) parallel zur Längsachse A des Gegensteckers (14) verläuft.

6. Kombination nach einem der vorhergehenden Ansprüche,
**dadurch gekennzeichnet, dass** die Spannfläche (13) an einer außenseitig radial hervorstehenden Rippe (22) des Gegensteckers (14) und/oder einer radial nach innen weisenden Ausnehmung des Gegensteckers (14) vorgesehen ist.

7. Kombination nach einem der vorhergehenden Ansprüche,
**dadurch gekennzeichnet, dass** die Spannfläche (13) und/oder die Kompensationsfläche (27) um den Gegenstecker (14) umlaufend ausgebildet ist.

8. Kombination nach einem der vorhergehenden Ansprüche,
**dadurch gekennzeichnet, dass** die Spannhülse (9) axial an der Spannfläche (13) vorbeigeführt ist und der Endbereich (15) in Richtung Spannfläche (13) abgewinkelt oder gebogen ist.

9. Kombination nach einem der vorhergehenden Ansprüche,
**dadurch gekennzeichnet, dass** die Spannhülse (9) einen sich radial nach außen erweiternden Bereich (12), vorzugsweise unmittelbar benachbart zum Endbereich (15), aufweist.

10. Kombination nach einem der vorhergehenden Ansprüche,
**dadurch gekennzeichnet, dass** die Spannhülse (9) mit axial verlaufenden Schlitzen (10) versehen ist.

11. Kombination nach einem der vorhergehenden Ansprüche,
**dadurch gekennzeichnet, dass** die Schiebehülse (11) die Spannhülse (9) auch in einer Bereitschaftsstellung umgreift, in welcher die Spannhülse (9) keine Axialkraftkomponente (Fₐ) in die Spannfläche (13) einleitet.

12. Kombination nach einem der vorhergehenden Ansprüche,
**dadurch gekennzeichnet, dass** die Spannhülse (9) mit ihrem radial äußersten, insbesondere stirnseitigen, Bereich in einer Ausnehmung (26) am Innenumfang (25) der Schiebehülse (11) aufgenommen ist.

## Claims

1. Combination of coaxial connector plug (1) and mating plug (14), in which the connector plug has a connector housing (2) that is open at the front end for attaching the mating plug and is traversed by a canal (3) containing an insulated internal conductor contact (4), and in which a clamp sleeve (8) and a sliding sleeve (11) can be moved axially to mechanically connect the connector housing with the mating plug, in which the sliding sleeve surrounds the clamp sleeve in the operating position and exerts on it a force directed radially inward in the operating position,
in which the clamp sleeve can be made to rest against the mating plug at a clamp surface (13), and wherein an outer conductor contact surface (17) of the mating plug (14) can be clamped axially against an outer conductor contact surface (6) of the connector plug (1), **characterized in that** the force (Fᵣ) applied radially by the sliding sleeve (11) to the clamp sleeve (8) in the operating position is converted by the clamp sleeve (8) to an axial force component (Fₐ), that is exerted directly by the clamp sleeve (8) on the clamp surface (13), extending perpendicularly to the longitudinal axis (A) of the mating plug (14).

2. Combination according to claim 1, **characterized in that** a radial force component (Fᵣ) is exerted directly on a compensating surface (27) of the mating plug (15) by the clamp sleeve (8).

3. Combination according to anyone of the previous claims, **characterized in that** the axial force component (Fₐ) is exerted by the clamp sleeve (9) on the clamp surface (13) and/or the radial force component (Fᵣ) is exerted on the compensating surface only when the sliding sleeve is moved to the operating position.

4. Combination according to anyone of the previous claims, **characterized in that** the clamp sleeve (9) can only be brought to rest against the clamp surface (13) by moving the sliding sleeve (11) into the operating position.

5. Combination according to anyone of the previous claims 2 - 4, **characterized in that** the compensating surface (27) extends parallel to the longitudinal axis (A) of the mating plug (14).

6. Combination according to anyone of the previous claims, **characterized in that** the clamp surface (13) is located on a ridge (22) of the mating plug (14), protruding radially outward, and/or an indent of the mating plug (14), pointing radially inward.

7. Combination according to anyone of the previous claims, **characterized in that** the clamp surface (13) and/or the compensating surface (27) is designed to surround the mating plug (14).

8. Combination according to anyone of the previous claims the clamp sleeve (9) is designed in such a way that it extends axially past the clamp surface (13) and that the end part (15) is angled or bent in the direction of the clamp surface (13).

9. Combination according to anyone of the previous claims, **characterized in that** the clamp sleeve (9) has a part (12) extending radially outward, preferably immediately next to the end part (15).

10. Combination according to anyone of the previous claims, **characterized in that** the clamp sleeve (9) has axially extending slits (10).

11. Combination according to anyone of the previous claims, **characterized in that** the sliding sleeve (11) surrounds the clamp sleeve (9), even in the stand-by mode, during which the clamp sleeve (9) exerts no axial force component (Fₐ) on the clamp surface (13).

12. Combination according to anyone of the previous claims, **characterized in that** the clamp sleeve (9) fits with its radially outermost, in particular its front-end area, into an indent (26) on the inner circumference (25) of the sliding sleeve (11).

## Revendications

1. Combinaison d'un connecteur coaxial (1) et d'un connecteur complémentaire (14),
le connecteur ayant un boîtier (2) dont la face frontale est ouverte pour être engagée sur le connecteur complémentaire et est traversée par un canal (3) dans lequel se trouve un contact de conducteur intérieur (4), isolé,
un manchon de serrage (8) et un manchon coulissant (11), coulissant axialement pour relier mécaniquement le boîtier du connecteur au connecteur complémentaire,
le manchon coulissant entourant le manchon de serrage en position active et exerçant sur celui-ci une force dirigée radialement vers l'intérieur en position active,
le manchon de serrage est mis en appui contre une surface de serrage (13) du connecteur complémentaire, et
une surface de contact de conducteur extérieur (17) du connecteur complémentaire (14) peut être serrée axialement contre la surface de contact de connecteur extérieur (6) du connecteur (1),
**caractérisée en ce que**
la force (F_{R}) exercée radialement par le manchon coulissant (11) en position active sur le manchon de serrage (8) est transformée par le manchon de serrage (8) en une composante de force axiale (Fₐ) appliquée directement par le manchon de serrage (8) à la surface de serrage (13) perpendiculaire à l'axe longitudinal A du connecteur complémentaire (4).

2. Combinaison selon la revendication 1,
**caractérisée en ce que**
le manchon de serrage (8) induit une composante de force radiale (Fᵣ) directement dans une surface de compensation (27) du connecteur complémentaire (15).

3. Combinaison selon l'une des revendications précédentes,
**caractérisée en ce que**
la composante de force axiale (Fa) est induite par le manchon de serrage (9) dans la surface de serrage (13) et/ou la composante de force radiale (Fr) est induite dans la surface de compensation seulement par glissement du manchon coulissant dans sa position active.

4. Combinaison selon l'une des revendications précédentes,
**caractérisée en ce que**
le manchon de serrage (9) est mis en appui contre la surface de serrage (13) seulement par glissement du manchon coulissant (11) dans sa position active.

5. Combinaison selon l'une des revendications 2 à 4,
**caractérisée en ce que**
la surface de compensation (27) est parallèle à l'axe longitudinal A du connecteur complémentaire (14).

6. Combinaison selon l'une des revendications précédentes,
**caractérisée en ce que**
la surface de serrage (13) est prévue sur une nervure (22) venant radialement en saillie du côté extérieur du connecteur complémentaire (14) et/ou une cavité dirigée radialement vers l'intérieur du connecteur complémentaire (14).

7. Combinaison selon l'une des revendications précédentes,
**caractérisée en ce que**
la surface de serrage (13) et/ou la surface de compensation (27) entourent le connecteur complémentaire (14).

8. Combinaison selon l'une des revendications précédentes,
**caractérisée en ce que**
le manchon de serrage (9) passe axialement sur la surface de serrage (13) et la zone d'extrémité (15) est coudée ou recourbée en direction de la surface de serrage (13).

9. Combinaison selon l'une des revendications précédentes,
**caractérisée en ce que**
le manchon de serrage (9) comporte une zone (12) s'étendant radialement vers l'extérieur, de préférence directement au voisinage de la zone d'extrémité (15).

10. Combinaison selon l'une des revendications précédentes,
**caractérisée en ce que**
le manchon de serrage (9) est muni de fentes (10) dirigées axialement.

11. Combinaison selon l'une des revendications précédentes,
**caractérisée en ce que**
le manchon coulissant (11) enserre le manchon de serrage (9) également dans la position préparatoire dans laquelle le manchon de serrage (9) n'induit pas de composante de force axiale (Fₐ) dans la surface de serrage (13).

12. Combinaison selon l'une des revendications précédentes,
**caractérisée en ce que**
le manchon de serrage (9) est logé par sa zone radiale la plus à l'extérieur, notamment frontale, dans une cavité (26) de la périphérie intérieure (25) du manchon coulissant (11).
